# EUROPÄISCHE PATENTSCHRIFT

(11) **EP 0 099 465 B1**
(45) Veröffentlichungstag und Bekanntmachung des Hinweises auf die Patenterteilung: **01.10.1986**
(21) Anmeldenummer: 83105738.5
(22) Anmeldetag: 11.06.1983
(51) Int. Cl.: E05G 5/00, E05G 1/00

(54) **Tagestresorautomat für Banknoten und Hartgeld**
Automatic day-time safe for bank notes and coins
Coffre de dépôt automatique pour billets de banque et monnaies

(30) Priorität: 16.06.1982 DE 8217330 U
(43) Veröffentlichungstag der Anmeldung: 01.02.1984
(73) Patentinhaber: Karl, Kurt, D-6073 Egelsbach (DE)
(72) Erfinder: Karl, Kurt, D-6073 Egelsbach (DE)
(74) Vertreter: Meier, Robert, Dipl.-Ing.

## Beschreibung

Die Erfindung bezieht sich auf einen Tagestresorautomat mit einem gemeinsamen Tresorgehäuse, der für das Deponieren von Banknoten und Hartgeld geeignet ist und bei dem das Tresorgehäuse in mehrere elektromagnetisch verschließbare Raumeinheiten unterteilt ist.

Anstelle ber bisher bei Geldinstituten üblichen Kassenboxen mit Panzer- oder Schutzverglasungen werden künftig vielfach an offenen Kassenschaltern Tagestresorautomaten eingesetzt werden, die als Bindeglied zwischen Haupttresor und Tageskasse anzusehen sind. Sie halten, dem freien Zugriff entzogen, Banknoten und Hartgeld bereit.

Bekannt geworden ist ein Sicherheitsschrank mit einer Vielzahl von Abteilungen, die jeweils mit von außen her unzugänglichen und im geschlossenen Zustand blockierten Schließeinrichtungen ausgestattet sind, wobei die Schließeinrichtungen mit Hilfe elektrischer Betätigungseinrichtungen entriegelbar sind. Im einzelnen enthält der bekannte Sicherheitsschrank als Betätigungseinrichtung eine elektrische Steuereinrichtung, mit deren Hilfe das Entriegeln der Abteilungen zeitabhängig steuerbar ist und Warnsignale erzeugbar sond (FR-A- 2149 880).

Der bekannte Sicherheitsschrank besitzt zwar eine Vielzahl von Abteilungen, deren unbefugtes Öffnen erschwert ist, und die zudem beim unbefugten Öffnen Signale abgeben, die auf die unbefugte Benutzung aufmerksam machen, nachteilig jedoch ist, daß der Sicherheitsschrank mehrere voneinander getrennte Türfächer aufweist.

Der Zugang zu diesen Türfächern ist unbequem und das Befüllen und das Entleeren von Türfächern verhältnismäßig umständlich.

Demgegenüber liegt der vorliegenden Erfindung die Aufgabe zugrunde, einen Tagestresor der genannten Art so zu verbessern, daß er nicht nur problemlos in jedes Möbeifeld am Schalterplatz integrierbar ist, sondern einen hohen Bedienungskomfort ermöglicht.

Es wurde gefunden, daß sich diese Aufgabe in überraschend einfacher Weise dadurch lösen läßt, daß das Tresorgehäuse die Abmessungen eines standardmäßigen Schreibtischunterbaus besitzt und in einen Banknotentresor und einen Hartgeldtresor aufgeteilt ist, von denen der Banknotentresor senkrecht und waagerecht in gleichgroße Schübe unterteilt ist und der Hartgeldtresor aus wenigstens einem Großschub besteht.

Das Tresorgehäuse kann raumsparend bequem unterhalb einer Tischplatte des Arbeitstisches des Kassierers angeordnet werden. In einem anderen Ausführungsbeispiel, wenn es auf Panzerrollen steht, kann es ohne Schwierigkeiten auch nach Bedarf von Arbeitsplatz zu Arbeitsplatz verschoben werden.

Von großem Vorteil ist weiterhin die Aufteilung in einen Banknotentresor, der im oberen Bereich angeordnet ist und einen Hartgeldtresor im darunterliegenden Bereich. Hierdurch kann die Bedienungsperson, auch wenn ihre Aufmerksamkeit teilweise durch einen Kunden in Anspruch genommen wird, sofort Zugriff zu dem gewünschten Zahlungsmittel bekommen. Diese Sicherheit im Zugriff wird dadurch unterstützt, daß sowohl zum Aufbewahren der Banknoten wie auch des Hartgeldes Schübe eingesetzt sind. Im einzelnen ist der Banknotentresor waagerecht und senkrecht in gleichgroße Schübe unterteilt, .die, nach einiger Eingewöhnungszeit, mit großer Sicherheit ausgewählt und benutzt werden können.

Die Schübe sind nach Maßgabe der Ansprüche 3 und 4 ausgebildet. Durch die Teleskopschienen ist eine außerordentlich leichte Beweglichkeit der Schübe sichergestellt, wohingegen durch die Einsatzkassetten leicht die notwendige Ordnung innerhalb der einzelnen Schübe sichergestellt wird.

Die elektronische Steuerung für die elektromagnetischen Verschlüsse der Schübe ist gemäß Anspruch 5 ausgebildet. Für jeden Schub ist eine individuelle Zeitsteuerung vorwählbar. Eine Digitalanzeige zeigt die jeweilige Restlaufzeit für die Zugriffszeit an.

Einzelheiten der elektronischen Steuerung sind den Ansprüchen 6 und 7 zu entnehmen.

In einem besonderen Ausführungsbeispiel wird der Tagestresorautomat nach Maßgabe der Ansprüche 8-10 durch eine Einwurftresor für Banknoten ergänzt.

Ein Ausführungsbeispiel der Erfindung ist nachfolgend anhand der Zeichnung erläutert.

Es zeigt :
Figur 1 den Einsatz des Tagestresorautomaten und
Figur 2 eine perspektivische Ansicht eines Tagestresorautomaten.

Fig. 1 zeigt oben in Ansicht und unten in Draufsicht die Einordnung eines Tagestresorautomaten 1 in das Mobilar beispielsweise einer Beratungskasse 16 sowie einer Kasse 17. Der Tagestresorautomat 1 besitzt die Abmessungen eines standardmäßigen Schreibtischunterbaus, ohne daß er dadurch immer als Schreibtischunterbau eingesetzt zu werden braucht. Fig. 2 läßt eine Panzerrolle 18 erkennen. Wenn der Tagestresorautomat 1 mit derartigen Panzerrollen oder entsprechenden Rollen 18 ausgerüstet ist, kann er beliebig in die Nähe eines jeweiligen Arbeitsplatzes verbracht werden.

Vor allem Fig. 1 läßt erkennen, daß der Tagestresor 1 infolge seiner kompakten Bauart und Abmessungen problemlos in das Möbelumfeld eines Schalterplatzes integriert werden kann. Er ist voll auch in seiner Funktionsweise an die Arbeitsbedingungen eines Menschen an seinem Arbeitsplatz angepaßt.

Durch den Tagestresor nach der Erfindung, in welchem Banknoten und Hartgeld, dem freien Zugriff entzogen, bereitgehalten werden können, wird die Sicherheit am Schalterplatz entsprechend den modernen Anforderungen wesentlich erhöht.

Fig. 2 zeigt in perspektivischer Ansicht den Tagestresor 1. Das Tresorgehäuse 2 ist in einen Banknotentresor 3 und einen Hartgeldtresor 4 aufgeteilt, wobei der Banknotentresor 3 im oberen Bereich des Tresorgehäuses 2 und der Hartgeldtresor 4 darunter angeordnet ist.

Der Banknotentresor 3 ist senkrecht und waagerecht in gleichgroße Raumeinheiten 3a bzw. Schübe 5 unterteilt. Der Hartgeldtresor 4 besteht aus wenigstens einem Großschub 8. Im dargestellten Ausführungsbeispiel nimmt der Großschub 8 den gesamten Raum des Hartgeldtresors 4 ein.

Jeder Schub 5 des Banknotentresors 3 ist mit Teleskopschienen 6 ausgestattet und mit herausnehmbaren Einsatzkassetten 7 für die Aufnahme von Banknoten versehen. Im dargestellten Ausführungsbeispiel sind pro Schub jeweils zwei herausnehmbare Einsatzkassetten 7 angeordnet.

Jeder Großschub 8 des Hartgeldtresors ist seinerseits mit Teleskopschienen 9 ausgestattet und weist herausnehmbare Einsatzkassetten 10 zur Aufnahme von roliertem Hartgeld auf. Der Großschub 8 nimmt praktisch die ganze Breite des Tresorgehäuses 2 ein, wohingegen durch die senkrechte und waagerechte Aufteilung des Banknotentresors 3 elf gleichgroße Schübe 5 entstehen.

Infolge dieser Aufteilung besitzt der Tagestresorautomat 1 eine hohe Aufnahmekapazität. Bei Zahlungsvorgängen sind jeweils nur Teilwertmengen nach einer später erläuterten einstellbaren Zeitverzögerung verfügbar.

In einem Ausführungsbeispiel besteht das Tresorgehäuse aus Tiefziehblech und weist einen Höhe von etwa 550 mm, eine Tiele von 600 mm und eine Breite von 420 mm auf.

Jeder Schub 5 des Banknotentresors 3 ist im dargestellten Ausführungsbeispiel mit je zwei hintereinanderliegenden, herausnehmbaren Einsatzkassetten von 100 mm Breite und etwa 250 mm Tiefe ausgerüstet. Diese eignen sich für die Aufnahme von Banknoten bis ca. 50 mm Stapelhöhe.

Zur Steuerung jedes elektromagnetischen Verschlusses der Schübe 5 und 8 ist eine elektronische Steuerung mit einer Schaltungsanordnung zum Einstellen der Zeitverzögerung und einer Digitalanzeige 11 für deren Restlaufzeit vorgesehen.

Zur Bedienung der elektronischen Steuerung ist ein Bedienungstableau 12 vorgesehen, das eine Tastatur 13 zur Eingabe von Code-Signalen aufweist.

Im dargestellten Ausführungsbeispiel ist die elektronische Steuerung in einem der zwölf Raumeinheiten 3a des Banknotentresors 3 untergebracht. Das dargestellte Bedienungstableau 12 ist weiterhin mit einem ersten Schlüsselschalter 19, beispielsweise für den Bediener und einem zweiten Schlüsselschalter 20, beispielsweise für einen Kontrolleur ausgerüstet.

Durch die elektronische Schaltung lassen sich die Schübe 5 des Banknotentresors so elektromagnetisch verriegeln und öffnen, daß sie einzeln nacheinander nach Betätigung der Tastatur (Code-Eingabe) und Ablauf der einstellbaren Zeitverzögerung durch Federdruck öffnen. Das Herausziehen und Schließen der Schübe erfolgt manuell. Die Restlaufzeit bis zur jeweiligen Entriegelung ist auf der Digitalanzeige 11 abzulesen.

Die Gesamtentriegelung nach Ende der Kassenstunden zur Entnahme der Einsatzkassetten erfolgt mittels Schlüsselschalter nach einstellbarer Zeitverzögerung.

Der dargestellte Großschub 8 des Hartgeldtre- - sors 4 hat eine Höhe von ca. 250 mm und ist mit Einsatzkassetten 10 für roliertes Hartgeld bestückt.

Der Zugriff in sämtliche Kassetten 7 und 10 erfolgt mühelos von oben.

Ohne am Kern der Erfindung etwas zu ändern, kann der Tagestresorautomat 1 nach dem gleichen Konstruktionsprinzip in horizontaler oder vertikaler Bauweise auch in andere Baugruppenformen unterteilt werden, durch die sich Raumeinheiten für jeweils speziellen Bedarf ergeben.

Durch Einbau einer nicht dargestellten herausnehmbaren vertikalen Abschottung kann ein gegenüber der Normalausführung rückwärtig verlängertes Tresorgehäuse 2 mit einem zusätzlichen Einwurftresor für Banknoten ausgerüstet werden. Dieser Einwurftresor ist im rückwärtigen Tagestresorautomat angeordnet und über eine Tür auf der Rückseite des Tagestresorautomaten zugänglich. Diese Tür ist mit einem unabhängigen Zeitschloß verschließbar.

Zum Einwurf der Banknoten ist eine Einwurföffnung 14 an der Oberseite des Tresorgehäuses 2 vorgesehen.

Liste der verwendeten Bezeichnungen
1 Tagestresorautomat
2 Tresorgehäuse
3 Banknotentresor 3a Raumeinheit
4 Hartgeldtresor
5 Schub (des Banknotentresors)
6 Teleskopschiene
7 Einsatzkassette (Banknoten)
8 Großschub des Hartgeldtresors
9 Teleskopschiene
10 Einsatzkassette (Hartgeld)
11 Digitalanzeige
12 Bedienungstablo
13 Tastatur
14 Einwurföffnung
15 Tischplatte
16 Beratungskasse
17 Kasse
18 Panzerrolle
19 Schlüsselschalter

## Patentansprüche

1. Tagestresorautomat mit einem gemeinsamen Tresorgehäuse (2), der für das Deponieren von Banknoten und Hartgeld geeignet ist und bei dem das Tresorgehäuse (2) in mehrere elektromagnetisch verschließbare Raumeinheiten (5, 8) unterteilt ist, dadurch gekennzeichnet, daß das Tresorgehäuse (2) die Abmessungen eines standardmäßigen Schreibtischunterbaus besitzt und in einen Banknotentresor (3) und einen Hartgeldtresor (4) aufgeteilt ist, von denen der Banknotentresor (3) senkrecht und waagerecht in gleichgroße Schübe (5) unterleilt ist und der Hartgeldtresor (4) aus wenigstens einem Großschub (8) besteht.

2. Tagestresorautomat nach Anspruch 1, dadurch gekennzeichnet, daß der Banknotentresor (3) im oberen, der Hartgeldtresor (4) im unteren Bereich angeordnet ist.

3. Tagestresorautomat nach den Ansprüchen 1 und 2, dadurch gekennzeichnet, daß jeder Schub (5) des Banknotentresors (3) mit Teleskopschienen (6) ausgestattet und je mit herausnehmbaren Einsatzkassetten (7) für die Aufnahme von Banknoten versehen ist.

4. Tagestresorautomat nach den Ansprüchen 1-3, dadurch gekennzeichnet, daß jeder Großschub (8) des Hartgeldtresors (4) mit Teleskopschienen (9) ausgestattet und je mit herausnehmbaren Einsatzkassetten (10) für die Aufnahme von roliertme Geld versehen ist.

5. Tagestresorautomat nach den Ansprüchen 1-4, dadurch gekennzeichnet, daß zur Steuerung jedes elektromagnetischen Verschlusses der Schübe (5, 8) eine elektronische Steuerung mit einer Schaltungsanordnung zum Einstellen der Zeitverzögerung und einer Digitalanzeige (11) für deren Restlaufzeit vorgesehen ist.

6. Tagestresorautomat nach Anspruch 5,. dadurch gekennzeichnet, daß zur Bedienung der elektronischen Steuerung ein Bedienungstableau (12) mit einer Tastatur (13) zur Eingabe von Code-Signalen vorgesehen ist.

7. Tagestresorautomat nach den Ansprüchen 5 und 6, dadurch gekennzeichnet, daß die elektronische Steuerung in einem der zwölf Raumeinheiten (3a) des Banknotentresors (3) vorgesehen ist.

8. Tagestresorautomat nach den Ansprüchen 1-7, gekennzeichnet durch einen Einwurftresor für Banknoten.

9. Tagestresorautomat nach Anspruch 8, dadurch gekennzeichnet, daß der Einwurftresor im rückwärtigen Bereich vorgesehen und durch eine an der Rückseite des Tagestresorautomaten angeordnete Tür mit unabhängigem Zeitschloß verschließbar ist.

10. Tagestresorautomat nach den Ansprüchen 8 und 9, dadurch gekennzeichent, daß die Einwurföffnung (14) für den Einwurftresor an der Oberseite des Tresorgehäuses (2) angeordnet ist.

## Claims

1. An automatic day-time safe deposit comprising a common safe housing (2), which is suitable for depositing bank bills and metallic currency, wherein housing (2) is subdivided into a variety of electromagnetically lockable volume units (5, 8), characterized in that the housing (2) is of the dimensions of a standard desk substructure fand is subdivided into a bank bill safe (3) and a coin safe (4), with the bank bill safe (3), in the vertical and in the horizontal direction, being subdivided into equal-sized drawers (5) and the coin safe (4) being composed at least of one large drawer (8).

2. An automatic day-time safe deposit according to claim 1, characterized in that the bank bill safe (3) is located in the upper area while the coin safe (4) is disposed in the lower area.

3. An automatic day-time safe deposit according to claims 1 and 2, characterized in that each drawer (5) of the bank bill safe (3) is provided with telescopic rails (6) and is respectively furnished with removable insert boxes (7) for the accomodation of bank bills.

4. An automatic day-time safe deposit according to claims 1 to 3, characterized in that each large drawer (8) of the coin safe (4) is furnished with telescopic rails (9) and is respectively provided with removable insert boxes (10) for the accomodation of rolled coins.

5. An automatic day-time safe deposit according to claims 1 to 4, characterized in that an electronic control having a circuit arrangement for setting the delay and a digital display (11) for the residual operating time thereof is provided for the control of each electromagnetic closure of drawers (5, 8).

6. An automatic day-time safe deposit according to claim 5, characterized in that an operating board (12) comprising a keyboard (13) for the input of code signals is provided for operating the electronic control.

7. An automatic day-time safe deposit according to claims 5 and 6, characterized in that the electronic control is provided in one of the twelve volume units (3a) of the bank bill safe (3).

8. An automatic day-time safe deposit according to claims 1 to 7, characterized by a slot safe for bank bills.

9. An automatic day-time safe deposit according to claim 8, characterized in that the slot safe is provided in the rear area and is lockable by a door disposed in the rear side of the day-time safe automate, with the said door being provided with an independent timing lock.

10. An automatic day-time safe deposit according to claims 8 and 9, characterized in that the slot aperture (14) for the slot safe is provided on the upper side of the safe housing (2).

## Revendications

1. Coffre-fort automatique de jour, comportant un boîtier (2) convenable à mettre en dépôt des billets de banque et de la monnaie métallique, dans lequel le boîtier (2) est subdivisé dans plusieurs unités de volume (5, 8) fermantes élec- tromagnétiquement, caractérisé en ce que le boîtier (2) possède les dimensions d'une substructure d'un bureau standard et est subdivisé dans un coffre-fort (3) à billet de banque et un coffre-fort (4) à monnaie métallique, le coffre-fort (3) à billet de banque étant subdivisé dans la direction verticale et horizontale dans des tiroirs de même grandeur, et le coffre-fort (4) à monnaie métallique étant formé au moins par un tiroir large (8).

2. Coffre-fort automatique de jour selon la revendication 1, caractérisé en ce que le coffre-fort (3) à billet de banque est disposé dans la zone supérieure tandis que le coffre-fort (4) à monnaie métallique est pourvu dans la zone inférieure.

3. Coffre-fort automatique de jour selon les revendications 1 et 2, caractérisé en ce que chaque tiroir (5) du coffre-fort (3) à billet de banque est muni de rails télescopiques (6) et chaque fois garni de boîtiers (7) d'introduction pour recueillir des billets de banque.

4. Coffre-fort automatique de jour selon les revendications 1 à 3, caractérisé en ce que chaque tiroir large (8) du coffre-fort (4) à monnaie métallique est muni de rails télescopiques (9) et chaque fois est garni de boîtier (10) d'introduction pour recueillir de la monnaie roulée.

5. Coffre-fort automatique de jour selon les revendications 1 à 4, caractérisé en ce qu'une commande électronique ayant un dispositif à circuit pour régler le retardement, et une indication digitale (11) pour la durée de fonctionnement résiduelle de celui-ci est prévue pour la commande de chaque fermeture électromagnétique des tiroirs (5, 8).

6. Coffre-fort automatique de jour selon la revendication 5, caractérisé en ce qu'un tableau (12) de service ayant des touches (13) pour entrer des signaux de codification est prévu pour le réglage de commande électronique.

7. Coffre-fort automatique de jour selon les revendications 5 et 6, caractérisé en ce que la commande électronique est disposée dans l'une des douze unités de volume (3a) du coffre-fort (3) à billet de banque.

8. Coffre-fort automatique de jour selon les revendications 1 à 7, caractérisé par un coffre-fort à mise pour des billets à banque.

9. Coffre-fort automatique de jour selon la revendication 8, caractérisé en ce que le coffre-fort à mise est disposé dans la zone en arrière et est fermant par l'intermédiaire d'une porte disposée au côté derrière du coffre-fort automatique de jour ayant une serrure à minuterie indépendante.

10. Coffre-fort automatique de jour selon les revendications 8 et 9, caractérisé en ce que l'ouverture à mise (14) pour le coffre-fort est disposée à la partie supérieure du boîtier de coffre-fort (2).
